# EUROPÄISCHE PATENTSCHRIFT

(11) **EP 0 577 615 B1**
(45) Veröffentlichungstag und Bekanntmachung des Hinweises auf die Patenterteilung: **04.01.1995**
(21) Anmeldenummer: 92905128.2
(22) Anmeldetag: 26.02.1992
(51) Int. Cl.: B65D 75/58, B65D 75/54, B65D 85/16

(54) **SCHLAUCHBEUTELVERPACKUNG**
TUBULAR SACHET PACKAGE
EMBALLAGE EN FORME DE SACHET TUBULAIRE

(30) Priorität: 23.03.1991 DE 4109605
(43) Veröffentlichungstag der Anmeldung: 12.01.1994
(73) Patentinhaber: Lohmann GmbH & Co. KG, 56567 Neuwied (DE)
(72) Erfinder: BARKHORN, Gerald, D-5413 Bendorf (DE)
(74) Vertreter: Flaccus, Rolf-Dieter, Dr.
(86) Internationale Anmeldenummer: EP9200397
(87) Internationale Veröffentlichungsnummer: WO9216431

(56) Entgegenhaltungen:
- CH-A- 670 436
- DE-C- 2 858 166

## Beschreibung

Die Erfindung betrifft eine Schlauchbeutelverpackung, insbesondere für medizinisches Versorgungsgut wie Binden oder Steifverbände, bestehend aus einer in mehreren Schichten im Verbund gebildeten, zähen Folienbahn, die durch Klebung oder Schweißung ihrer entgegengesetzten Randbereiche in Form eines das Packgut umhüllenden Schlauches mit einer Längsnaht ausgebildet und an den Enden durch zwei parallele Quernähte versiegelt ist und eine Öffnungshilfe zum schnellen und vollständigen Aufreißen zwecks Entnahme des Inhalts aufweist, wobei zumindest eine der Quernähte eine steuerbar vorgegebene Schwächung in Form eines Einschnitts aufweist, welche die Quernaht nur in einem äußeren Teil ihrer Breite durchtrennt, wobei ausgehend vom Bereich dieses Einschnitts eine über die Länge der Packung verlaufende Schwächungslinie für den Aufriß vorgesehen ist.

Aus der FR - A - 2 190 684 ist eine Schlauchbeutelverpackung für druckempfindliches Gut, beispielsweise gestaffelte Käsescheiben, bekannt. Zur Verpackung dient eine Folienbahn aus Verbundmaterial von Polyamid und Polyethylen, wobei dieses die Innenschicht und Polyamid die Außenschicht bildet. Klebung bzw. Schweißung von Randbereichen der Folienbahn ist als längsverlaufende Siegelnaht ausgebildet, während die Enden durch Quernähte dicht verschlossen sind. Als Öffnungshilfe dient ein Einschnitt in die Enden der Längsnaht im Bereich des inneren Winkels der Nahtflosse. Vorzugsweise verläuft die Einkerbung bis in den Kreuzungsbereich von Längs- und Quernaht. Damit ergibt sich am Ende der Längsnaht eine Aufreißlasche, die zum Öffnen der verpackung durch Ziehen an dieser Lasche entlang der Längsnahtlinie dient. Nachteilig stellt sich für den Verbraucher nach Abreißen der Längsnaht die Schwierigkeit beim Entnehmen des Inhalts dar, weil mit der Längsnaht nicht auch zugleich die Quernähte geöffnet sind und die Manipulation zum Herausnehmen des Inhalts daher umständlich ist. Auch ist in Richtung des vorgesehenen Aufrisses am Grund der Längsnahtflosse keine Schwächungslinie vorhanden, weshalb nur eine sehr reißwillige Folienbahn verwendet werden kann. Für Lebensmittel, welche in Folge begrenzter Haltbarkeitsgarantie nur kurze Zeit in der Verpackung verbleiben, mag dies zulässig sein, nicht jedoch für medizinisches Versorgungsgut wie Binden und Steifverbände, die fallweise für längere Zeit in der Verpackung verbleiben, darin transportiert, gestapelt, umgeschichtet oder verteilt werden und dafür eine äußerst haltbare Schlauchbeutelverpackung benötigen, die aber im Moment des Gebrauchs leicht, schnell und vollständig zu öffnen sein muß.

Aus der DE - OS 36 18 765 ist eine Schlauchbeutelverpackung für tafel- oder riegelförmiges Gut, beispielsweise Schokoladenprodukte, bestehend aus einer folien- bzw. papierartigen Umhüllung mit zwei parallel zueinander verlaufenden durch Klebung oder Schweißung gebildeten Quernähten und einer senkrecht zu diesen Quernähten verlaufenden Längsnaht, die durch als Aufreißlasche vorstehende und ebenfalls durch Klebung oder Schweißung fest miteinander verbundene Stirnbänder gebildet, und durch Ziehen an der Aufreißlasche entlang dieser Nahtlinie zu öffnen ist, bekannt. Als Öffnungshilfe ist in einem Stirnband der Aufreißlasche im Bereich einer Quernaht eine die Längsnaht zumindest tangierende und zum seitlichen Rand offene Aussparung gebildet, und zwar handelt es sich dabei um eine durch Ausstanzen hergestellte etwa halbkreisförmige Kerbe. Von Nachteil bei dieser Schlauchbeutelverpackung ist die geringe Kerbwirkung und somit unzureichende Schwächung im Kreuzungsbereich von Quer- und Längsnaht, die beim Aufreißen der Verpackung nur eine begrenzte Öffnungshilfe ergibt.
Infolgedessen sind der Anwendbarkeit der vorgeschlagenen Öffnungshilfe einige Grenzen gesetzt und diese ist im wesentlichen nur für tafel- oder riegelförmiges Gut sowie bei Verwendung von reißfreudigem Folienmaterial für die Packung anwendbar.

Aus der CH 670 436 A5 ist eine Packung für Stückgüter bekannt, die eine Längsflossennaht und zwei Querflossennähte aufweist und mit einer Öffnungshilfe versehen ist. Diese Öffnungshilfe besteht aus zwei Verstärkungsstreifen, die sich mindestens im Bereich einer der Querflossennahte in einem Abstand befinden, wobei am Rande dieser Querflossennaht und innerhalb dieses Abstandes mindestens eine Einkerbung angeordnet ist. Als Packungsmaterial ist eine einschichtige Materialbahn verwendet, weshalb diese beim Öffnen durch Ziehen der Querflossenteile beiderseits der Einkerbung nach außen sehr leicht Querrisse bildet und dann den Inhalt nicht oder nur sehr unvollständig freigibt. Die Verstärkungsstreifen, z.B. Bänder aus Polyester oder Auftrag von Hotmelt-Stoff sollen verhindern, daß die Packung in ihrer ganzen Länge geöffnet wird, ohne daß ein Querriß entsteht. Die Öffnungshilfe wird demnach nicht durch eine Schwächung des Verpackungsmaterials verwirklicht, sondern im Gegenteil durch Verstärkungsstreifen neben der gedachten, ungeschwächten Reißlinie.

Aus der DE 28 58 166 C2 ist eine quaderförmige Innenumhüllung von Zigaretten aus dünnem Verpackungsmaterial, beispielsweise Staniol-Folie o. dgl. bekannt. Bei dieser ist das Verpackungsmaterial im Bereich einer Reißlinie örtlich mit einer Deckschicht aus reißfähigem Leimmaterial überdeckt, wobei sich an jedem Trennschnitt zusätzlich ein schräg und entgegengesetzt zur Reißrichtung gerichteter Einschnitt anschließt. Diese ganz speziell für eine Zigarettenpackung entwickelte Verpackungstechnik ist jedoch für eine Schlauchbeutelverpackung für medizinisches Versorgungsgut infolge der hierfür zu erwartenden Beanspruchungen beim Mitführen von Sanitätsmaterial in Sanitätstaschen, Rucksäcken, Autoapotheken oder dergleichen absolut ungeeignet. Abgesehen vom Fehlen der Deckschicht außerhalb der eigentlichen Reißlinien würden Umwelt- und Transporteinflüsse die Leimnähte verkleben und zerstören.

Der Erfindung liegt die Aufgabe zugrunde, eine Schlauchbeutelverpackung der im Oberbegriff des Hauptanspruchs genannten Art anzugeben, welche geeignet ist, die vorgenannten Schwierigkeiten und technischen Grenzen zu überwinden, sich dabei insbesondere für eine sehr haltbare Verpackung von medizinischen Versorgungsgütern wie Binden oder Steifverbänden eignet, dabei ein gesteuertes Aufreißen des Schlauchbeutels in Längsrichtung von Quernaht zu Quernaht zur schnellen und vollständigen Öffnung und Zugänglichmachung des Packgutes ermöglicht sowie mit herkömmlichen maschinellen Verpackungs- und Versiegelungseinrichtungen bei hohen Abpackgeschwindigkeiten herstellbar ist.

Die Lösung dieser Aufgabe gelingt bei einer Schlauchbeutelverpackung der eingangs genannten Art mit der Erfindung durch eine Ausbildung entsprechend dem Kennzeichen von Anspruch 1. Durch diese Ausbildung ergibt sich zwischen den Einschnitten der Quernähte eine über die Länge der Packung vertaufende Schwächungslinie, entlang deren ein gesteuerter Beutelaufriß etwa parallel zur Längsnaht problemlos ermöglicht wird. Die Schwächungslinie bildet gleichsam eine Sollbruchlinie, entlang welcher das Aufreißen im übertragenden Sinne wie bei einem Reißverschluß geordnet gesteuert ist, und dies trotz Verwendung einer vergleichsweise sehr reißfesten und zähen, mehrschichtigen Verbundfolie. Durch den vollständigen Längsaufriß wird der Schlauchbeutel etwa in einer längs verlaufenden Symmetrieebene in zwei Hätten geteilt, die dann zur unproblematischen Entnahme des Inhalts vom Aufriß zur Seite abgeklappt werden können, so daß der Inhalt, beispielsweise eine Binde, unverzüglich optimal zugänglich ist. Durch die Ausbildung der Einschnitte an den Quer-nähtenwird das Aufreißen ergonomisch optimal gelöst, weil diese Quernähte, die in Richtung ihres Verlaufes, also quer zur Verpackung, geriffelt ausgebildet sind, dem Zugriff von Hand bestens zugänglich sind. Infolgedessen wird die Verpackung schonend und vollständig geöffnet, ohne daß das empfindliche Packgut gequetscht oder beschädigt wird.

Fallweise kann auch von der Maßnahme Gebrauch gemacht sein, daß ausgehend von den Einschnitten, sowohl an der Oberseite der Schlauchbeutelverpackung als auch an der Unterseite der Schlauchbeutelverpackung je eine Schwächungslinie für das Aufreißen vorgesehen ist.

Weitere zweckmäßige Ausgestaltungen des Erfindungsgegenstandes sind entsprechend den Merkmalen der Unteransprüche vorgesehen.

Ein zweckmäßiges Verfahren zur Herstellung einer Folienbahn mit einem Verbund aus drei Schichten, wobei die Mittelschicht mit einer Aufreißhilfen aufweisenden Schwächungslinie ausgebildet ist, zeichnet sich dadurch aus, daß in die Mittelschicht während oder nach ihrer Herstellung entlang einer vorgesehenen Schwächungslinie eine Perforation oder unterbrochene Einschnitte oder eine thermische Versprödung eingearbeitet und danach die so vorbereitete Mittelschicht auf ihrer Oberseite mit der Deckschicht und auf ihrer Unterseite mit der Siegelschicht kaschiert wird.

Eine nach diesem Verfahren hergestellte Folienbahn ist dadurch gekennzeichnet,daß diese zur Herstellung der erfindungsgemäßen Schlauchbeutelverpackung verwendet wird.

Der Erfindungsgegenstand wird in schematischen Zeichnungen in einer bevorzugten Ausführungsform gezeigt, wobei aus der Erläuterung der Zeichnungen weitere vorteilhafte Einzelheiten der Erfindung entnehmbar sind. Die Zeichnungen zeigen im einzelnen:
- Fig. 1:: Eine perspektivische Darstellung einer Schlauchbeutelverpackung mit keilförmigen Einschnitten der Quernähte und einer dazwischen verlaufenden, Aufreißhilfen aufweisenden Schwächungslinie;
- Fig. 2:: Im Schnitt den mehrschichtigen Aufbau einer die Verpackung einschließenden Folienbahn mit vorgeschwächter Mittelschicht.

In der Figur 1 ist die Schlauchbeutelverpackung 10 dargestellt, die sich insbesondere zur langfristigen und sicheren sowie sterilen Aufbewahrung von empfindlichem, medizinischem Versorgungsgut wie Binden oder Steifverbänden eignet. Sie besteht aus einer sehr reißfesten, in mehreren Schichten im Verbund gebildeten, äußerst zähen Folienbahn (Fig. 2), die durch Klebung oder Schweißung ihrer entgegengesetzten Randbereiche in Form eines das Packgut umhüllenden Schlauches mit einer Längsnaht 6 und an den Enden durch zwei parallele Quernähte 1, 2 versiegelt ist. Erfindungsgemäß weist zumindest eine der Quernähte 1, vorzugsweise jedoch beide Quernähte 1, 2 je eine steuerbar vorgegebene Schwächung in Form eines keilförmigen Einschnittes 3, 3a auf. Jeder Einschnitt ist so ausgebildet, daß er die Quernaht 1 bzw. 2 nur in einem äußeren Teil ihrer Breite durchtrennt, ohne die hermetische Versiegelung der Schlauchbeutelverpackung zu gefährden, jedoch weit genug, um eine wirkungsvolle Öffnungshilfe durch Kerbwirkung zu gewährleisten. Ausgehend vom Bereich dieser Einschnitte 3, 3a verläuft über die Länge der Packung 10 eine Schwächungslinie 4, die für den Aufriß vorgesehen ist. Erfindungsgemäß ist diese so ausgebildet, daß in deren Verlauf wenigstens eine Schicht 12 (Fig. 2) des die Folienbahn 14 bildenden Verbundes Aufreißhilfen 5 wie Einschnitte, Perforierungen oder thermische Versprödung bzw. Einprägung aufweist. Dabei ist zumindest die Deckschicht 11 ungeschwächt. Vorzugsweise ist die die höchste Festigkeit aufweisende Schicht 12 mit Aufreißhilfen 5 ausgebildet.

Beim gezeigten Ausführungsbeispiel besteht der mehrschichtige Verbund der Folienbahn 14 aus einer Deckschicht 11, vorzugsweise PE (Polyethylen) sowie einer äußerst zähen, festigkeitsbestimmenden Mittelschicht 12, vorzugsweise aus Polyamid, und einer inneren Schicht 13 eines Siegelmaterials, vorzugsweise einseitig verstrecktem LDPE, wobei die Mittelschicht 12 mit Aufreißhilfen 5 ausgebildet ist. Diese können, wie gesagt, aus einer Perforierung oder einer reißverschlußartigen Folge von kleinen Schnitten oder aus einer thermisch versprödeten Schwächungslinie oder aus einer Schwächungseinprägung bestehen.
Zusätzlich kann dabei von der Maßnahme Gebrauch gemacht sein, daß die Mittelschicht 12 in einer ersten Richtung mit einer vergleichsweise hohen Reißfestigkeit und in einer zweiten quer dazu orientierten Richtung mit einer vergleichsweise niedrigen Reißfestigkeit ausgebildet ist, und daß diese Mittelschicht 12 an der Verpackung mit einer solchen Orientierung ihrer inneren Struktur angeordnet ist, daß die Richtung der niedrigen Reißfestigkeit in Längsrichtung der Verpackung 10, d.h. in Richtung der Schwächungslinie 4, verläuft.

Erfindungsgemäß könnte lediglich eine der beiden Quernähte 1 oder 2 mit einem Einschnitt 3 oder 3a versehen sein. Es erweist sich jedoch als äußerst zweckmäßig, daß beide Quernähte einen Einschnitt 3, 3a aufweisen und die Schwächungslinie 4, wie in der Figur 1 gezeigt, in der Verbindungslinie der beiden Einschnitte 3, 3a verläuft.

Eine problemlose Herstellung der mehrschichtigen Folie, in deren Schichtverbund die beiden äußeren Schichten 11 und 13 ungeschwächt, dagegen die mittlere, von außen nicht sichtbare Schicht 12 mit einer Schwächungslinie ausgebildet ist, wird nach einer werteren Ausgestaltung der Erfindung vorteilhaft und mit wirtschaftlichen Mitteln dadurch hergestellt, daß in die Mittelschicht 12 während oder nach ihrer Herstellung entlang der vorgesehenen Schwächungslinie 4 mit bekannten maschinellen Einrichtungen eine Perforation oder eine unterbrochene Folge von Einschnitten oder eine Linie der thermischen Versprödung oder eine Schwächungseinprägung eingearbeitet und danach die so vorbereitete Mittelschicht 12 mit der Deckschicht 11 und der Siegelschicht 13 kaschiert wird. Und schließlich ist die nach diesem Verfahren hergestellte Folienbahn dadurch gekennzeichnet, daß sie zur Herstellung der erfindungsgemäßen Herstellung der Schlauchbeutelverpackung 10 verwendet wird.

Vorteilhaft ist ferner, daß die Schlauchbeutelverpackung nach der Erfindung ohne Zusatzaggregate auf jeder von der Auslegung dafür geeigneten Schlauchbeutelmaschine problemlos und mit großer Arbeitsgeschwindigkeit wirtschaftlich herstellbar ist.

Damit stellt die Erfindung eine optimale Lösung der Eingangs gestellten Aufgabe dar.

### Liste der Bezugszeichen

- 1.: Quernaht
- 2.: Quernaht
- 3.: Einschnitt
- 4.: Schwächungslinie
- 5.: Aufreißhilfe
- 6.: Längsnaht
- 7.:
- 8.:
- 9.:
- 10.: Verpackung
- 11.: Deckschicht
- 12.: Mittelschicht
- 13.: Siegelschicht
- 14.: Folienbahn

## Patentansprüche

1. Schlauchbeutelverpackung, insbesondere für medizinisches Versorgungsgut wie Binden oder Steifverbände, bestehend aus einer in mehreren Schichten (11 bis 13) im Verbund gebildeten, zähen Folienbahn (14), die durch Klebung oder Schweißung ihrer entgegengesetzten Randbereiche in Form eines das Packgut umhüllenden Schlauches (10) mit einer Längsnaht (6) ausgebildet und an den Enden durch zwei parallele Quernähte (1,2) versiegelt ist und eine Öffnungshilfe (4) zum schnellen und vollständigen Aufreißen zwecks Entnahme des Inhalts aufweist, wobei zumindest eine der Quernähte (1,2) eine steuerbar vorgegebene Schwächung in Form eines Einschnitts (3 bzw. 3a) aufweist, welcher die Quernaht (1 bzw. 2) nur in einem äußeren Teil ihrer Breite durchtrennt, wobei ausgehend vom Bereich dieses Einschnitts (3 bzw. 3a) eine über die Länge der Packung (10) verlaufende Schwächungslinie (4) für den Aufriß vorgesehen ist,
**dadurch gekennzeichnet,**
daß der mehrschichtige Verbund der Folienbahn (14) aus einer Deckschicht (11), vorzugsweise Polyethylen, einer hochzähen, festigkeitsbestimmenden Mittelschicht (12), vorzugsweise Polyamid, und einer inneren Schicht (13) eines Siegelmaterials, vorzugsweise einseitig verstrecktem LDPE besteht, und daß die die höchste Festigkeit aufweisende Mittelschicht (12) die Schwächungslinie (4) aufweist in deren Verlauf Einschnitte, Perforierungen oder thermische Versprödung, Einprägung als Aufreißhilfen (5) ausgebildet sind und zumindest die Deckschicht (11) ungeschwächt ist.

2. Verpackung nach Anspruch 1, dadurch gekennzeichnet, daß die Mittelschicht (12) in einer ersten Richtung mit einer vergleichsweise hohen Reißfestigkeit, und in einer zweiten, quer dazu orientierten Richtung mit einer vergleichsweise niedrigen Reißfestigkeit ausgebildet ist, und daß die Mittelschicht (12) an der Verpackung (10) mit einer solchen Orientierung angeordnet ist, daß die Richtung der niedrigen Reißfestigkeit in Längsrichtung der Verpackung (10) verläuft.

3. Verfahren zur Herstellung einer Folienbahn mit einem aus drei Schichten (11,12,13) bestehenden Verbund, wobei die Mittelschicht (12) mit einer Aufreißhilfen (5) aufweisenden Schwächungslinie (4) ausgebildet ist, dadurch gekennzeichnet, daß in die Mittelschicht (12) während oder nach ihrer Herstellung entlang einer vorgegesehenen Schwächungslinie (4) eine Perforation oder unterbrochene Einschnitte oder eine thermische Versprödung oder eine Einprägung eingearbeitet und danach die so vorbereitete Mittelschicht (12) an ihrer Oberseite mit einer Deckschicht (11) und an ihrer Unterseite mit einer Siegelschicht (13) kaschiert wird,

4. Nach dem Verfahren gemäß Anspruch 3 hergestellte Folienbahn (14), dadurch gekennzeichnet, daß diese zur Herstellung der nach Anspruch 1 oder 2 ausgebildeten Schlauchbeutelverpackung (10) verwendet wird.

## Claims

1. Tubular bag packaging, for medicinal supply articles, such as bandages or rigid dressings, in particular, consisting of a tough film web (14) made up of several layers (11 to 13) in a composite construction, whose opposite borders are glued or welded together along a longitudinal seam (6) to form a tube (10) enveloping the material to be packed, and which is sealed at its ends by means of two parallel transverse seams (1,2), and which exhibits an aid to opening (4), enabling it to be torn open quickly and completely in order to remove the contents, whereby at least one of the transverse seams (1,2) exhibits a controllable, given weakening in the form of an incision (3 and 3a, respectively), which divide the transverse seam (1 and 2, respectively) only in an exterior part of its width, whereby a weakening line (4) emanating from the area of this incision (3 and 3a, respectively) and running across the length of the packaging (10) is provided for the tear,
**characterized** in that
the multilayered composite construction of the film web (14) consists of a cover layer (11), preferably of polyethylene, a very tough, middle layer (12) determining the toughness, preferably made of polyamide, and an inner layer (13) of a sealing material, preferably of unidirectionally drawn LDPE, and that the middle layer (12) exhibiting the greatest toughness is equipped with the weakening line (4), which is provided with incisions, perforation, thermal brittleness or an impression as aids to tearing (5), and the cover layer (11) at least is not weakened.

2. Packaging according to Claim 1, characterised in that the middle layer (12) is formed in one, first direction with a comparatively high ultimate tensile strength and in a second direction, orientated crosswise to the former, with a comparatively low ultimate tensile strength, and that the orientation of the middle layer (12) on the packaging (10) is such that the direction of the low ultimate tensile strength runs lengthwise in the packaging (10).

3. Process for the production of a film web with a composite construction consisting of three layers (11,12,13), the middle layer (12) being formed with a line of weakening featuring aids to tearing (5), characterised in that a perforation or intermittent incisions or thermal brittleness or an impression is/are worked into the middle layer (12) along a given line of weakening (4) during or after its production, and after that the middle layer (12) which has been prepared in this manner is laminated on its upper surface with a cover layer (11) and on its lower surface with a sealing layer (13).

4. A film web (14) produced in accordance with the process according to Claim 3, characterised in that this is used for the production of the tubular bag packaging (10) formed according to claim 1 or 2.

## Revendications

1. Sac-manchon d'emballage, en particulier pour produit de soins médicaux, comme des bandages ou des bandes pour attelles, constitué d'une feuille (14) résistante réalisée comme composite de plusieurs couches (11 à 13) qui, par collage ou soudage de ses régions de bordure opposées, est configurée sous la forme d'un manchon (10) à cordon longitudinal (6) entourant le produit emballé, et qui est scellée aux extrémités par deux cordons transversaux (1, 2) parallèles, et qui présente un accessoire d'ouverture (5) pour une déchirure rapide et complète en vue de la reprise du contenu, tandis qu'au moins un des cordons transversaux (1, 2) présente un affaiblissement prédéterminé réglable sous la forme d'une découpe (3 ou 3a) qui ne traverse le cordon transversal (1 ou 2) que dans la partie extérieure de la largeur de celui-ci, et qu'une ligne d'affaiblissement (4) partant de la région de cette découpe (3 ou 3a) et s'étendant sur la longueur de l'emballage (10) est prévue pour la déchirure, caractérisé en ce que le composite en plusieurs couches de la feuille (14) est constitué d'une couche de recouvrement (11), de préférence en polyéthylène, d'une couche médiane (12), très tenace et déterminant la résistance, de préférence en polyamide, et d'une couche intérieure (13) d'un matériau de scellage, de préférence du LDPE (polyéthylène basse densité) étiré unilatéralement, et en ce que la couche médiane (12), qui offre la plus grande résistance, présente la ligne d'affaiblissement (4) dans le trajet de laquelle sont pratiquées des découpes, des perforations ou un affaiblissement thermique ou un écrasement d'affaiblissement servant d'accessoires de déchirure (5), et en ce qu'au moins la couche de recouvrement (11) est non affaiblie.

2. Emballage selon la revendication 1, caractérisé en ce que la couche médiane (12) est réalisée avec une résistance à la déchirure relativement élevée dans une première direction et une résistance à la déchirure relativement faible dans une seconde direction orientée transversalement par rapport à la première, et en ce que la couche médiane (12) est disposée sur l'emballage (10) dans une orientation telle que la direction de la plus petite résistance à la déchirure s'étend suivant la direction longitudinale de l'emballage (10).

3. Procédé de fabrication d'une feuille avec un composite constitué de trois couches (11, 12, 13), la couche médiane (12) étant réalisée avec une ligne d'affaiblissement (4) présentant des accessoires de déchirure (5), caractérisé en ce que pendant ou après la fabrication de la couche médiane (12), une perforation ou une découpe interrompue ou un affaiblissement thermique ou un écrasement d'affaiblissement sont pratiqués dans la couche médiane (12), le long d'une ligne d'affaiblissement (4) prévue, et ensuite la couche médiane (12) ainsi préparée est masquée sur sa face supérieure par une couche de recouvrement (11) et sur sa face inférieure par une couche de scellage (13).

4. Feuille (14) fabriquée selon le procédé de la revendication 3, caractérisée en ce qu'elle est utilisée pour la fabrication du sac-manchon d'emballage (10) réalisé selon la revendication 1 ou 2.
